# EUROPÄISCHE PATENTSCHRIFT

(11) **EP 1 973 665 B1**
(45) Veröffentlichungstag und Bekanntmachung des Hinweises auf die Patenterteilung: **25.11.2009**
(21) Anmeldenummer: 08708657.5
(22) Anmeldetag: 04.02.2008
(51) Int. Cl.: B02C 15/00

(54) **VERFAHREN ZUR ZERKLEINERUNG SOWIE EINE ROLLENMÜHLE**
METHOD FOR COMMINUTING MATERIAL AND ROLLER MILL
PROCÉDÉ DE BROYAGE D'UNE MATIÉRE ET UN BROYEUR À ROULEAUX

(30) Priorität: 07.02.2007 DE 102007006092
(43) Veröffentlichungstag der Anmeldung: 01.10.2008
(73) Patentinhaber: Polysius AG, 59269 Beckum (DE)
(72) Erfinder: BERGER, Markus, 59320 Ennigerloh (DE); KÖNNING, Ludwig, 59227 Ahlen (DE); VÖLLINK, Marco, 48143 Münster (DE); ZURHOVE, Franz-Josef, 49186 Bad Iburg (DE)
(74) Vertreter: Tetzner, Michael
(86) Internationale Anmeldenummer: PCT/EP2008/051354
(87) Internationale Veröffentlichungsnummer: WO 2008/095902

(56) Entgegenhaltungen:
- DE-A1- 19 702 854
- DE-U1- 7 620 223
- JP-A- 9 212 207

## Beschreibung

Die Erfindung betrifft eine Rollenmühle sowie ein Verfahren zur Zerkleinerung von Mahlgut mit einer Rollenmühle, die einen Mahlteller, wenigstens eine Mahlrolle sowie wenigstens zwei Antriebe zum Antreiben der Rollenmühle aufweist, wobei eine Ausgleichsregelung für die Antriebe durchgeführt wird.

In der Praxis wird bei Rollenmühlen üblicherweise der Mahlteller angetrieben, welcher über das Mahlbett die Mahlrollen antreibt. Dies führt jedoch zur starken Leistungsschwankungen und somit zu hohen Belastungen des Antriebsstranges, sodass man in der sicher zu übertragenden Antriebsleistung sehr begrenzt ist.

Man hat daher in der DE 197 02 854 A1 bereits vorgeschlagen, die Rollen anzutreiben. Dort wurde auch darauf hingewiesen, dass die einzelnen Mahlrollen einerseits über den Mahlteller und das darauf befindliche Mahlgut bzw. Mahlgutbett drehantriebsmäßig miteinander gekoppelt sind und andererseits aber stark unterschiedliche Leistungsaufnahmen haben können, die beispielsweise auf unterschiedliche Abrolldurchmesser auf dem Mahlteller (Friktionspunkt/Durchmesser), unterschiedliche Wirkdurchmesser der einzelnen Mahlrollen (z.B. durch Verschleiß) und auf ein unterschiedliches Einzugsverhalten des Mahlgutes im Zusammenwirken auf Mahlteller und Mahlrolle zurückzuführen sind.

Bereits geringe Drehzahländerungen zwischen einzelnen Mahlrollen bewirken bei den einzelnen Antrieben relativ hohe Leistungsschwankungen. Dies kann dazu führen, dass die Mahlrollen dauernd beschleunigt oder verzögert werden, d.h. die einzeln angetriebenen Mahlrollen arbeiten gegeneinander, was während des Zerkleinerungsbetriebes zu einem deutlich erhöhten Kraft- bzw. Energiebedarf führt.

In der DE-A1-197 02 854 wird daher vorgeschlagen, dass die Betriebsschwankungen zwischen den einzelnen Drehantrieben aller angetriebenen Mahlrollen durch eine gemeinsame Lastausgleichsregelung ausgeglichen werden. Dennoch sind bei dynamischen Übersetzungsänderungen zwischen Mahlteller und Mahlrolle die Leistungsaufnahmen der Antriebe sehr unterschiedlich.

Die Erfindung liegt daher die Aufgabe zugrunde, die Ausgleichsregelung für die Antriebe zu verbessern.

Erfindungsgemäß wird diese Aufgabe durch die Merkmale der Ansprüche 1 und 10 gelöst.

Beim erfindungsgemäßen Verfahren zur Zerkleinerung von Mahlgut wir eine Rollenmühle verwendet, die einen Mahlteller, wenigstens eine Mahlrolle sowie wenigstens zwei Antriebe zum Antreiben der Rollenmühle aufweist. Außerdem wird eine Leistungsausgleichsregelung durchgeführt, wobei durch Regelung der Drehzahl wenigstens eines Antriebs die Leistung der Antriebe in einem vorgegebenen Verhältnis zueinander geregelt werden.

Auf diese Weise können dynamische Übersetzungsänderungen zwischen Mahlteller und Mahlrolle zuverlässig ausgeglichen werden, wobei ganz bewusst unterschiedliche Drehzahlen für die Antriebe zugelassen werden.

Gemäß einem bevorzugten Ausführungsbeispiel werden wenigstens zwei Mahlrollen über jeweils einen zugeordneten Antrieb angetrieben. Der Mahlteller wird dabei lediglich über die wenigstens zwei Mahlrollen und das Mahlgut angetrieben. Es ist aber auch denkbar, dass dem Mahlteller ein eigener Antrieb zugeordnet ist.

Die Regelung der Drehzahl der Antriebe erfolgt über Frequenzumrichter, die vorzugsweise mit feldorientierter Regelung arbeiten.

Gemäß einem bevorzugten Ausführungsbeispiel umfasst die Leistungsausgleichsregelung zusätzlich eine Regelung der Drehzahl des Mahltellers, wobei vorzugsweise eine vorgegebene Drehzahl des Mahltellers aufrechterhalten wird.

Weitere Vorteile und Ausgestaltungen der Erfindung werden im Folgenden anhand der Beschreibung und der Zeichnung näher erläutert.

Die Zeichnung zeigt eine schematische Darstellung einer Rollenmühle mit einer Leistungsausgleichsregelung.

In der Zeichnung ist eine Rollenmühle 1 schematisch dargestellt, die einen Mahlteller 10, wenigstens zwei Mahlrollen 11, 12 sowie wenigstens zwei Antriebe 13, 14 zum Antreiben der beiden Mahlrollen 11, 12 aufweist. Jeder Antrieb umfasst einen Motor 13a, 14a sowie ein Getriebe 13b, 14b. Im Rahmen der Erfindung können selbstverständlich auch mehrere Mahlrollen, insbesondere drei, vier oder mehr Mahlrollen vorgesehen werden.

Der Mahlteller 10 ist um eine Drehachse 10a frei drehbar, sodass er lediglich über die angetriebenen Mahlrollen 11, 12 und das zwischen Mahlrolle und Mahlteller befindliche Mahlgut 3 in Rotation versetzt wird. Es wäre aber auch denkbar, dass dem Mahlteller ein eigener Antrieb zugeordnet wird.

Die Übertragung der Drehbewegung der Mahlrollen 11, 12 auf den Mahlteller 10 erfolgt über das Mahlgut 3. Durch das in der Praxis relativ ungleichmäßig ausgebildete Mahlgutbett ändert sich das Übersetzungsverhältnis von Mahlrolle zu Mahlteller laufend. Das Übersetzungsverhältnis wird letztendlich durch den Abstand des Kraftangriffspunktes zwischen Mahlrollenachse und Mahltellerachse bestimmt. In der Zeichnung ist der Abstand r₁ des Kraftangriffspunktes der Mahlrolle 11 zur Drehachse 10a kleiner als der Abstand r₂ des Friktionspunktes der Mahlrolle 12 zur Drehachse 10a.

Ein unterschiedliches Übersetzungsverhältnis führt jedoch dazu, dass bei gleicher Drehzahl der Mahlrollen 11, 12 unterschiedliche Drehmomente auf den Mahlteller übertragen werden. Dadurch wird der eine Antrieb gegenüber dem anderen Antrieb abgebremst bzw. beschleunigt. Dies daraus resultierenden starken Leistungsschwankungen der Antriebe haben einen erhöhten Energiebedarf zur Folge. Außerdem wird die gewünschte Leistungsverteilung zwischen den Antrieben damit zerstört.

Um diese Auswirkungen zu vermeiden ist eine Leistungsausgleichsregelung 2 vorgesehen, wobei durch Regelung der Drehzahl wenigstens eines Antriebs die Leistung der Antriebe 13, 14 in einem vorgegebenen Verhältnis zueinander geregelt werden. Im dargestellten Ausführungsbeispiel sind für die beiden identisch ausgebildeten Mahlrollen 11, 12 gleiche Antriebe 13, 14 vorgesehen, sodass die Leistungsausgleichsregelung die Leistung der beiden Antriebe auf gleichem Niveau hält.

Es wäre aber auch denkbar, dass neben ein oder mehreren Mahlrollen auch der Mahlteller über einen eigenen Antrieb verfügt. In diesem Fall könnte der Mahlteller mit einer niedrigeren oder höheren Leistung als die Mahlrollen angetrieben werden.

Die Leistungsausgleichsregelung 2 besteht im dargestellten Ausführungsbeispiel im Wesentlichen aus je einem der Antriebe 13, 14 zugeordneten Frequenzumrichter 20, 21, einem Leistungsausgleichsregler 22, einem Mahltellerdrehzahlsensor 23 und einem Mahltellerdrehzahlregler 24.

Die Frequenzumrichter 20, 21 sind in an sich bekannter Art und Weise mit einer feldorientierten Regelung versehen. Sie erhalten von den Antrieben 13, 14 den momentanen Motorstrom bzw. die Motorspannung. Daraus wird die Leistungsaufnahme jedes Antriebs ermittelt und ein gleitender Summenmittelwert gebildet, der mit einem Faktor (bei gleichen Leistungen der Antriebe gleich 0,5) gewichtet wird und den Sollwert des Antriebs darstellt. Bei nahezu konstantem Widerstandmoment hängt dieser Wert im Wesentlichen nur von der Drehzahl des jeweiligen Antriebs ab.

Eine Abweichung zwischen Antriebsist- und Antriebssollleistung wird auf den Leistungsausgleichregler 22 gegeben, welcher eine Leistungsanpassung der beiden Antriebe 13, 14 bewirkt, indem die Drehzahl eines oder beider Antriebe derart angepasst wird, dass die Leistung der beiden Antriebe in dem vorgegebenen Verhältnis, im vorliegenden Fall auf gleichen Niveau, geregelt wird. Dabei wird außerdem berücksichtigt, dass der Mahlteller 10 mit einer vorgegebenen Solldrehzahl nₛₒₗₗ dreht.

Zweckmäßigerweise ist jedoch eine zusätzliche Regelung für die Mahltellerdrehzahl vorgesehen, der hier durch den Mahltellerdrehzahlregler 24 verwirklicht ist. Der Mahltellerdrehzahlregler 24 steht mit dem Mahltellerdrehzahlsensor 23 in Verbindung und erhält laufend den Istwert der Drehzahl des Mahlteller, die mit dem Sollwert nₛₒₗₗ verglichen wird, woraus sich die Regelabweichung ergibt. Daraus erzeugt der Regler bei einem fest angenommenen Übersetzungsverhältnis die Solldrehzahl der Antriebe 13, 14.

Die Frequenzumrichter 20, 21 verfügen über einen internen Drehzahlregler und ein mitlaufendes Motormodell, wodurch die Antriebsdrehzahl der Antriebe und das Motormoment abgegriffen werden können. Zweckmäßigerweise müssen die Frequenzumrichter in der Lage sein, Steuer- und Zustandsdaten spätestens aller 5 ms einzulesen bzw. auszugeben, damit die Funktion des Leistungsausgleichsreglers gewährleistet ist.

Regelungstechnisch stellt sich das System als Kaskadenregelung dar, wobei die einzelnen Ebenen dynamisch voneinander entkoppelt sind und somit einzeln betrachtet werden können. Der Vorteil der obenbeschriebenen Regelung besteht darin, dass mit einer Leistungsausgleichsregelung die Leistungsaufnahmen der Antriebe 13, 14 nur geringfügig voneinander abweichen und selbst starke Änderungen im System (Übersetzungssprung) sehr schnell werden.

Weiterhin ist von Vorteil, dass nahezu vollständig auf aufwendige und wartungsintensive Messtechnik verzichtet werden kann, da die eingesetzten Frequenzumrichter alle relevanten Daten bis auf die Mahltellerdrehzahl bereitstellen. Mit den Frequenzumrichtern können darüber hinaus die Regeleingriffe nahezu leistungslos erfolgen, sodass der Gesamtwirkungsgrad auf dem Niveau eines umgeregelten Antriebs liegt.

## Patentansprüche

1. Verfahren zur Zerkleinerung von Mahlgut mit einer Rollenmühle (1), die einen Mahlteller (10), wenigstens eine Mahlrolle (11, 12) sowie wenigstens zwei Antriebe (13, 14) zum Antreiben der Rollenmühle (1) aufweist, wobei eine Ausgleichsregelung für die Antriebe durchgeführt wird,
**dadurch gekennzeichnet, dass** die Ausgleichsregelung durch eine Leistungsausgleichsregelung (2) gebildet wird, wobei durch Regelung der Drehzahl wenigstens eines Antriebs (12, 14) die Leistung der Antriebe in einem vorgegebenen Verhältnis zueinander geregelt werden.

2. Verfahren nach Anspruch 1, **dadurch gekennzeichnet, dass** wenigstens zwei angetriebene Mahlrollen (11, 12) vorgesehen sind und jeder Mahlrolle einem Antrieb (13, 14) zugeordnet ist.

3. Verfahren nach Anspruch 2, **dadurch gekennzeichnet, dass** der Mahlteller (10) lediglich über die wenigstens zwei Mahlrollen (11, 12) und das Mahlgut (3) angetrieben wird.

4. Verfahren nach einem oder mehreren der vorhergehenden Ansprüche, **dadurch gekennzeichnet, dass** die Leistungsausgleichsregelung (2) zusätzlich eine Regelung der Drehzahl des Mahltellers (10) umfasst.

5. Verfahren nach einem oder mehreren der vorhergehenden Ansprüche, **dadurch gekennzeichnet, dass** die Drehzahl der Antriebe (13, 14) derart geregelt wird, dass zusätzlich eine vorgegebene Drehzahl des Mahltellers (10) aufrechterhalten wird.

6. Verfahren nach einem oder mehreren der vorhergehenden Ansprüche, **dadurch gekennzeichnet, dass** die Leistungsausgleichsregelung (2) ein Motormodell umfasst.

7. Verfahren nach einem oder mehreren der vorhergehenden Ansprüche, **dadurch gekennzeichnet, dass** die Regelung der Drehzahl der Antriebe (13, 14) über Frequenzumrichter (10, 21) erfolgt.

8. Verfahren nach einem oder mehreren der vorhergehenden Ansprüche, **dadurch gekennzeichnet, dass** die Leistungsaufnahme der Antriebe (13, 14) erfasst wird.

9. Verfahren nach einem oder mehreren der vorhergehenden Ansprüche, **dadurch gekennzeichnet, dass** dem Mahlteller (10) ein eigener Antrieb zugeordnet ist.

10. Rollenmühle (1) mit einem Mahlteller (10), wenigstens einer Mahlrolle (11, 12), wenigstens zwei Antrieben (13, 14) zum Antreiben der Rollenmühle (1) sowie einer Ausgleichsregelung für die Antriebe,
**dadurch gekennzeichnet, dass** die Ausgleichsregelung durch eine Leistungsausgleichsregelung (2) gebildet ist, die zur Durchführung des Verfahrens nach einem der vorhergehenden Ansprüche ausgebildet ist.

11. Rollenmühle nach Anspruch 10, **dadurch gekennzeichnet, dass** die Leistungsausgleichregelung (2) je einen der Antriebe (13, 14) zugeordneten Frequenzumrichter (20, 21), einen Leistungsausgleichsregler (22), einen Mahltellerdrehzahlsensor (23) und einen Mahltellerdrehzahlregler (24) umfasst.

## Claims

1. Method for comminuting material to be ground having a roller mill (1) which has a mill platen (10), at least one mill roller (11, 12) and at least two drives (13, 14) for driving the roller mill (1), with a compensation control operation being carried out for the drives, **characterised in that**
the compensation control system is formed by a power compensation control system (2), with the power of the drives being controlled at a predetermined ratio relative to each other by the speed of at least one drive (12, 14) being controlled.

2. Method according to claim 1, **characterised in that** at least two driven mill rollers (11, 12) are provided and a drive (13, 14) is associated with each mill roller.

3. Method according to claim 2, **characterised in that** the mill platen (10) is driven only by means of the at least two mill rollers (11, 12) and the material (3) to be ground.

4. Method according to one or more of the preceding claims, **characterised in that** the power compensation control system (2) further comprises control of the speed of the mill platen (10).

5. Method according to one or more of the preceding claims, **characterised in that** the speed of the drives (13, 14) is controlled in such a manner that a predetermined speed of the mill platen (10) is further maintained.

6. Method according to one or more of the preceding claims, **characterised in that** the power compensation control system (2) comprises a motor model.

7. Method according to one or more of the preceding claims, **characterised in that** the control of the speed of the drives (13, 14) is carried out by means of frequency converters (10, 21).

8. Method according to one or more of the preceding claims, **characterised in that** the power consumption of the drives (13, 14) is detected.

9. Method according to one or more of the preceding claims, **characterised in that** an independent drive is associated with the mill platen (10).

10. Roller mill (1) having a mill platen (10), at least one mill roller (11, 12), at least two drives (13, 14) for driving the roller mill (1) and a compensation control system for the drives,
**characterised in that** the compensation control system is formed by a power compensation control system (2) which is constructed in order to carry out the method according to any one of the preceding claims.

11. Roller mill according to claim 10, **characterised in that** the power compensation control system (2) comprises a frequency converter (20, 21) associated with the drives (13, 14), a power compensation control unit (22), a mill platen speed sensor (23) and a mill platen speed control unit (24).

## Revendications

1. Procédé de broyage d'une matière à broyer avec un broyeur à rouleaux (1), qui présente un plateau de broyage (10), au moins un rouleau broyeur (11, 12), ainsi qu'au moins deux mécanismes de commande (13, 14) pour l'entraînement du broyeur à rouleaux (1), une régulation compensatrice étant exécutée pour les mécanismes de commandes, **caractérisé en ce que** la régulation compensatrice consiste en une régulation compensatrice de puissance (2), la puissance des mécanismes de commande, l'un par rapport à l'autre, étant réglée par régulation de la vitesse de rotation d'au moins l'un des mécanismes de commande (13, 14).

2. Procédé selon la revendication 1, **caractérisé en ce que** deux rouleaux broyeurs (11, 12) entraînés sont au moins prévus, et qu'à chaque rouleau broyeur (11, 12) est associé un mécanisme de commande (13, 14).

3. Procédé selon la revendication 2, **caractérisé en ce que** le plateau de broyage (10) est entraîné seulement par les deux rouleaux broyeurs (11, 12) au moins prévus et par la matière à broyer.

4. Procédé selon l'une ou plusieurs des revendications précédentes, **caractérisé en ce que** la régulation compensatrice de puissance (2) comprend en supplément une régulation de la vitesse de rotation du plateau de broyage (10).

5. Procédé selon l'une ou plusieurs des revendications précédentes, **caractérisé en ce que** la vitesse de rotation des mécanismes de commande (13, 14) est réglée de sorte que, de plus, une vitesse de rotation prédéterminée du plateau de broyage (10) est maintenue.

6. Procédé selon l'une ou plusieurs des revendications précédentes, **caractérisé en ce que** la régulation compensatrice de puissance (2) comprend un modèle de moteur.

7. Procédé selon l'une ou plusieurs des revendications précédentes, **caractérisé en ce que** la régulation de la vitesse de rotation des mécanismes de commande (13, 14) est effectuée par l'intermédiaire d'un convertisseur de fréquence (20, 21).

8. Procédé selon l'une ou plusieurs des revendications précédentes, **caractérisé en ce que** la consommation de puissance des mécanismes de commande (13, 14) est saisie.

9. Procédé selon l'une ou plusieurs des revendications précédentes, **caractérisé en ce qu'**un mécanisme de commande propre est associée au plateau de broyage (10).

10. Broyeur à rouleaux (1) avec un plateau de broyage (10), au moins un rouleau broyeur (11, 12), au moins deux mécanismes de commande (13, 14) pour l'entraînement des broyeurs à rouleaux (1) ainsi qu'avec une régulation compensatrice pour les mécanismes de commande, **caractérisé en ce que** la régulation compensatrice consiste en une régulation compensatrice de puissance (2), qui est conçue pour l'exécution du procédé selon l'une des revendications précédentes.

11. Broyeur à rouleaux selon la revendication 10, **caractérisé en ce que** le système de régulation compensatrice de puissance (2) comprend un convertisseur de fréquence (20, 21) pour chacun des mécanismes de commande (13, 14), un régleur compensateur de puissance (22), un capteur de vitesse de rotation (23) pour le plateau de broyage et un régleur de vitesse de rotation (24) pour le plateau de broyage.
